# EUROPÄISCHE PATENTSCHRIFT

(11) **EP 2 384 523 B1**
(45) Veröffentlichungstag und Bekanntmachung des Hinweises auf die Patenterteilung: **01.03.2017**
(21) Anmeldenummer: 10701376.5
(22) Anmeldetag: 28.01.2010
(51) Int. Cl.: H01Q 9/04, H01Q 1/24, H01Q 1/38, H01Q 1/52

(54) **DUAL-BAND-ANTENNE FÜR SATELLITENNAVIGATIONSANWENDUNGEN**
DUAL BAND ANTENNA FOR SATELLITE NAVIGATION USE
ANTENNE DOUBLE BANDE POUR USAGE À NAVIGATION SATELLITE

(30) Priorität: 31.01.2009 DE 102009006988
(43) Veröffentlichungstag der Anmeldung: 09.11.2011
(73) Patentinhaber: Deutsches Zentrum für Luft- und Raumfahrt e.V., 51147 Köln (DE)
(72) Erfinder: HECKLER, Marcos Vinicio Thomas, 97542-080 Alegrete- RS (BR); NOVA LAVADO, Enrique, E-Mataro 08303 Barcelona (ES)
(74) Vertreter: dompatent von Kreisler Selting Werner - Partnerschaft von Patent- und Rechtsanwälten mbB
(86) Internationale Anmeldenummer: PCT/EP2010/051021
(87) Internationale Veröffentlichungsnummer: WO 2010/086383

(56) Entgegenhaltungen:
- EP-A1- 0 856 907
- BING BAI ET AL: "Stacked Dual-Band Circularly Polarized Microstrip Patch Antenna", MICROWAVE, ANTENNA, PROPAGATION AND EMC TECHNOLOGIES FOR WIRELESS COMM UNICATIONS, 2007 INTERNATIONAL SYMPOSIUM ON, IEEE, PI, 1. August 2007 (2007-08-01), Seiten 706-709, XP031167810, ISBN: 978-1-4244-1044-6
- DAVID M POZAR ET AL: "A Dual-Band Circularly Polarized Aperture-Coupled Stacked Microstrip Antenna for Global Positioning Satellite", IEEE TRANSACTIONS ON ANTENNAS AND PROPAGATION, IEEE SERVICE CENTER, PISCATAWAY, NJ, US, Bd. 45, Nr. 11, 1. November 1997 (1997-11-01), XP011003104, ISSN: 0018-926X in der Anmeldung erwähnt
- FERRERO F ET AL: "Dual-Band Circularly Polarized Microstrip Antenna for Satellite Applications", IEEE ANTENNAS AND WIRELESS PROPAGATION LETTERS, IEEE, PISCATAWAY, NJ, US, Bd. 4, Nr. 1, 1. Dezember 2005 (2005-12-01), Seiten 13-3, XP011126933, ISSN: 1536-1225, DOI: DOI:10.1109/LAWP.2004.841622
- HECKLER M V T ET AL: "Dual-band circularly polarized microstrip antenna with two isolated outputs suitable for navigation systems", ANTENNAS AND PROPAGATION SOCIETY INTERNATIONAL SYMPOSIUM, 2009. APSURSI '09. IEEE, IEEE, PISCATAWAY, NJ, USA, 1. Juni 2009 (2009-06-01), Seiten 1-4, XP031536025, ISBN: 978-1-4244-3647-7

## Beschreibung

Die Erfindung betrifft eine Dual-Band-Antenne in Mikrostrip-Technologie, die insbesondere Verwendung in der Satellitennavigation finden soll.

Zukünftige Navigationssysteme erfordern präzisere und zuverlässiger Satellitenempfänger, die kleinformatig sein müssen. Ferner müssen Satellitenempfänger für Navigationssysteme zumeist Strahlung mit Frequenzen in zwei Frequenzbändern empfangen, wobei es sich bei den zu empfangenden elektromagnetischen Wellen um zirkular polarisierte Wellen handelt. So arbeitet beispielsweise das europäische Satellitensystem GALILEO auf zwei Frequenzbändern, nämlich dem E5a - E5b-Frequenzband (1.164 bis 1.215 GHz) und dem L1-Frequenzband (1.559 bis 1.591 GHz), und erfordert eine hohe Polarisationsreinheit. Hierbei wird zusätzlich gefordert, dass der Empfang von Wellen, die außerhalb dieser Frequenzbänder liegen, stark unterdrückt ist.

Es ist bekannt, für zirkular polarisierte elektromagnetische Strahlung Dual-Band-Antennen in Mikrostrip-Technologie zu verwenden. Beispiele für derartige Antennen finden sich in "DUAL APERTURE-COUPLED MICROSTRIP ANTENNA FOR DUAL OR CIRCULAR POLARISATION", A. Adrian, D.H. Schaubert, ELECTRONIC LETTERS, 5. November 1987, Vol. 23, No. 23, und "Analysis of an Aperture Coupled Microstrip Antenna", Peter L. Sullivan, Daniel H. Schaubert, IEEE TRANSACTIONS ON ANTENNAS AND PROPAGATION, Vol. AP-34, No. 8, August 1986.

Bei diesen bekannten Antennen-Designs wird das von dem Antennenelement der Mikrostrip-Antenne empfangene Signal durch eine Aussparung in der Masseschicht auf eine Leiterbahn gekoppelt. Da die Antenne elektromagnetische Strahlung in zwei Frequenzbändern empfangen soll, müssen die Signale der unterschiedlichen Frequenzbänder anschließend über elektronische Komponenten wie sogenannte Splitter aufgeteilt werden. Diese zusätzliche Hardware erfordert einen erhöhten Platzbedarf und verursacht zusätzliches Gewicht, was es beides zu vermeiden gilt.

Aus "A Dual-Band Circularly Polarized Aperture-Coupled Stacked Microstrip Antenna for Global Positioning Satellite", David M. Pozar, Sean M. Duffy, IEEE TRANSACTIONS ON ANTENNAS AND PROPAGATION, Vol. 45, No. 11, November 1997, und "Dual Circularly-polarized Stacked Patch Antenna for GPS/ SDMB", Jun-Hwa Oh, Young-Pyo Hong, and Jong-Gwan Yook, proceedings of the 2008 IEEE International Symposium on Antennas and Propagation, July 2008, sind Mikrostrip-Antennen-Designs für Satellitensysteme bekannt, bei denen übereinander angeordnete Antennenelemente zum Empfang elektromagnetischer Strahlung in jeweils verschiedenen Frequenzbändern verwendet werden, die über Aussparungen in einer Masseschicht (elektrisch leitende Schicht) mit verschiedenen Leiterbahnen gekoppelt sind. Bei diesen bekannten Antennen-Designs hat sich herausgestellt, dass die Trennung der beiden Kanäle der Antenne für bestimmte Satellitennavigationsanwendungen nicht ausreichend hoch ist.

Aus BING BAI ET AL: "Stacked Dual-Band Circularly Polarized Microstrip patch Antenna", MICROWAVE ANTENNA, PROPAGATION AND EMC TECHNOLOGIES FOR WIRELESS COMMUNICATIONS, 2007 INTERNATIONAL SYMPOSIUM ON, IEEE, PI, 1. August 2007 (2007-08-01), Seiten 706-709, XP031167810 (ISBN: 978-1-4244-1044-6) ist eine Dual-Band-Antenne für Satellitennavigationsanwendungen (GPS) mit einem Mehrschichtenaufbau bekannt. Dieser Mehrschichtenaufbau umfasst ein oberes erstes Antennenelement (upper patch) zum Empfang elektromagnetischer Wellen mit einer Frequenz in einem ersten Frequenzband und ein unterhalb des ersten Antennenelements angeordnetes unteres zweites Antennenelement (lower patch) zum Empfang elektromagnetischer Wellen mit einer Frequenz in einem gegenüber dem ersten Frequenzband verschiedenen zweiten Frequenzband. Zwischen beiden Antennenelementen ist eine einzige (und damit gemeinsame) elektrisch leitende Masseschicht angeordnet. Ferner weist der bekannte Mehrschichtenaufbau eine Leiterbahnschicht (feed network) mit mindestens einer ersten Leiterbahn zur elektromagnetischen Kopplung mit dem ersten Antennenelement und mit mindestens einer zweiten Leiterbahn zur elektromagnetischen Kopplung mit dem zweiten Antennenelement auf. Die mindestens eine erste Leiterbahn ist dabei mittels eines elektrischen Leiters (feed probe), der sich durch das untere zweite Antennenelement hindurch und gegenüber diesem elektrisch isoliert erstreckt, mit dem oberen ersten Antennenelement verbunden. Mehrere dielektrische Schichten sind zwischen den übereinanderliegenden Antennenelementen, der Masseschicht und der Leiterbahnschicht angeordnet.

Aufgabe der Erfindung ist es, eine Dual-Band-Antenne, insbesondere für Satellitennavigationsanwendungen zu schaffen, die auf Grund ihres Designs und insbesondere ohne elektrische bzw. elektronische Zusatzkomponenten an getrennten Ausgängen Signale in den beiden Frequenzbändern liefert.

Zur Lösung dieser Aufgabe wird mit der Erfindung eine Dual-Band-Antenne, insbesondere für Satellitennavigationsanwendungen, mit einem Mehrschichtenaufbau mit den Merkmalen des Anspruchs 1 vorgeschlagen. Die anderen Ansprüche betreffen verschiedene Ausgestaltungen der Erfindung.

Die erfindungsgemäße Dual-Band-Antenne ist mit zwei Antennenelementen (englisch: patch) versehen, die für den Empfang bzw. für das Senden elektromagnetischer Wellen mit jeweils einer Frequenz in einem von zwei Frequenzbändern ausgelegt sind. Diese beiden Antennenelemente liegen übereinander und sind durch ein oder mehrere dielektrische Schichten gegeneinander isoliert. Grundsätzlich ist die geometrische Form der beiden Antennenelemente beliebig. Vorzugsweise weist jedes Antennenelement eine im wesentlichen kreisförmige, im wesentlichen rechteckförmige bzw. im wesentlichen quadratische geometrische Form auf. Die beiden Antennenelemente sind zweckmäßigerweise derart übereinander angeordnet, dass ihre geometrischen Schwerpunkte auf einer Achse liegen, die im wesentlichen rechtwinklig zu den Antennenelementen verläuft. Dabei ist es ferner von Vorteil, wenn das untere zweite Antennenelement über den Umfangsrand des oberen ersten Antennenelements übersteht.

Unterhalb der beiden Antennenelemente befinden sich zwei übereinander angeordnete erste und zweite elektrisch leitende Masseschichten, zwischen denen eine Leiterbahnschicht angeordnet ist, die ihrerseits gegenüber beiden Masseschichten durch dielektrischeSchichten elektrisch isoliert ist. Die erste obere Masseschicht, die dem unteren zweiten Antennenelement zugewandt ist, ist mit zwei Aussparungen versehen, unterhalb derer sich jeweils eine von zwei (zweiten) Leiterbahnen der Leiterbahnschicht befindet. Über die Aussparung wird also das von dem unteren zweiten Antennenelement empfangene Signal auf die beiden zweiten Leiterbahnen gekoppelt.

Zur Kopplung des oberen ersten Antennenelements mit zwei ersten Leiterbahnen der Leiterbahnschicht dienen physikalische elektrische Verbindunger in Form von Leitern, die sich in Richtung der Aufeinanderfolge der Schichten des Mehrschichtenaufbaus durch diesen zwischen der Leiterbahnschicht und dem ersten Antennenelement erstreckt. Zu diesem Zweck weist das untere zweite Antennenelement und die dieser zugewandte erste Masseschicht jeweils zwei Aussparungen auf, wobei durch jede Aussparung unter Beibehaltung eines allseitigen Abstandes zu den Rändern dieser Aussparung ein elektrischer Leiter verläuft, der das obere erste Antennenelement mit einer ersten Leiterbahn verbindet. Damit kann nun das von dem oberen ersten Antennenelement empfangene Signal leitungsgebunden zuden ersten Leiterbahnen übertragen werden. Eine Kopplung des zweiten Antennenelements, durch dessen Aussparung sich die elektrischen Leiter hindurch erstrecken, wird durch entsprechende Leitungsanpasselemente, die mit den ersten Leiterbahnen gekoppelt sind, im wesentlichen unterdrückt. Hierbei bieten sich Leitungsanpasselemente zur Reflektion derjenigen elektromagnetischen Wellen mit einer Frequenz im zweiten Frequenzband an, die über das untere zweite Antennenelement parasitär eingekoppelt werden.

Wie bereits oben ausgeführt, erfolgt die Kopplung des unteren zweiten Antennenelements mit den zweiten Leiterbahnen durch die Aussparung in der ersten Masseschicht und somit so wie bei den üblichen sogenannten Aperture-Coupled Microstrip-Antennendesigns. Über diese Aussparung in der ersten Masseschicht koppelt nun aber auch das obere erste Antennenelement parasitär in die ersten Leiterbahnen ein. Daher wird zur Unterdrückung dieser parasitär eingekoppelten Signale mit den zweiten Leiterbahnen zweite Leitungsanpasselemente gekoppelt, die der Impedanzanpassung der zweiten Leiterbahnen an das untere zweite Antennenelement dient, wodurch Einkopplungen in die zweiten Leiterbahnen von dem oberen ersten Antennenelement unterdrückt werden. Grundsätzlich ist zu sagen, dass jede Art von Leitungsanpasselementen mit den ersten und zweiten Leiterbahnen gekoppelt werden können. Entscheidend ist, dass das erste Leitungsanpasselement, das mit der ersten Leiterbahn gekoppeltist, an welcher idealerweise ausschließlich die Signale mit einer Frequenz im ersten Frequenzband anliegen sollten, die Einkopplung von über das untere zweite Antennenelement empfangenen und in die elektrischen Leiter eingekoppelten elektromagnetischen Wellen mit einer Frequenz im zweiten Frequenzband unterdrückt. Genauso sollen die zweiten Leitungsanpasselemente, die mit den zweiten Leiterbahnen, verbaunden sind, an welchen idealerweise ausschließlich das Signal mit einer Frequenz im zweiten Frequenzband anstehen soll, die Einkopplung von über das obere erste Antennenelement empfangenen elektromagnetischen Wellen im ersten Frequenzband in die zweiten Leiterbahnen unterdrücken.

Mit dem erfindungsgemäßen Antennen-Design ist es möglich, direkt an den ersten und weiten Leiterbahnen die gewünschten Signale abzugreifen, die somit bereits bezüglich ihrer Frequenz voneinander getrennt sind. Ein Frequenzsplitter o.dgl., wie er bei Mikrostrip-Antennen mit lediglich einem Abgriff erforderlich ist, wird also nicht mehr benötigt. An die Leiterbahnen lassen sich nunmehr direkt die erforderlichen elektrischen/elektronischen Komponenten bzw. Bauteile für die auf den Leiterbahnen anstehenden Signale der im Regelfall polarisierten empfangenen Wellen anschließen.

Die erfindungsgemäße Dual-Band-Antenne kann als Sende- und/oder als Empfangsantenne für linear oder zirkular polarisierte Wellen eingesetzt werden. Das Satellitensystem GALILEO arbeitet mit rechtsdrehenden zirkular polarisierten Wellen. Die Komponenten für zirkular polarisierte Wellen weisen zwei Eingangsanschlüsse auf, die mit den zwei ersten Leiterbahnen und zwei zweiten Leiterbahnen verbunden sind, welche mit den beiden Antennenelementen elektrisch direkt verbunden bzw. elektromagnetisch gekoppelt sind.

Die Erfindung wird nachfolgend anhand eines Ausführungsbeispiels und unter Bezugnahme auf die Zeichnung näher erläutert. Im einzelnen zeigen dabei:
- Fig. 1: eine schematische Draufsicht auf eine Dual-Band-Antenne gemäß dem Ausführungsbeispiel,
- Fig. 2: einen Schnitt entlang der Linie II-II der Fig. 1,
- Fig. 3: eine Schnittansicht entlang der Linie III-III der Fig. 1 und
- Fig. 4: eine perspektivische Darstellung des Schichtenaufbaus der Dual-Band-Antenne in Explosionsansicht.

Fig. 1 zeigt ein Ausführungsbeispiel einer Dual-Band-Antenne 10 für zirkular polarisierte elektromagnetische Wellen, wie sie beispielsweise Verwendung in dem GALILEO-Satellitensystem finden kann. Die Dual-Band-Antenne 10 weist einen Mehrschichtenaufbau aus elektrisch leitenden Schichten und aus zwischen diesen angeordneten dielektrischen Schichten auf, wie es in den Schnittansichten der Fign. 2 und 3 und in der Explosionsdarstellung gemäß Fig. 4 näher gezeigt ist.

Die Dual-Band-Antenne 10 weist ein erstes bzw. oberes Antennenelement 12 auf, das in diesem Ausführungsbeispiel im wesentlichen quadratisch ist und elektromagnetische Wellen in einem ersten Frequenzband empfängt. Das obere Antennenelement 12 befindet sich auf einer dielektrischen Schicht 14, unterhalb derer ein zweites unteres Antennenelement 16 angeordnet ist. Auch das untere Antennenelement 16 weist eine im wesentlichen quadratische Form auf. Beide Antennenelemente sind mittenzentriert übereinander angeordnet.

Unterhalb des unteren Antennenelements 16 befindet sich wiederum eine dielektrische Schicht 18, die der elektrischen Isolation des unteren Antennenelements 16 zu einer ersten oberen elektrisch leitenden Masse- bzw. Erdungsschicht 20 dient. Unterhalb dieser oberen Masseschicht 20 befindet sich eine dielektrische Schicht 22, unterhalb derer eine Leiterbahnschicht 24 angeordnet ist, die über eine weitere dielektrische Schicht 26 elektrisch isoliert gegenüber einer weiteren unteren Masseschicht 28 ist. Dieser Mehrschichtenaufbau entspricht grundsätzlich dem bekannten Dual-Band-Antennen-Design unter Verwendung der Mikrostrip-Technologie.

Die Leiterbahnschicht 24 weist zwei Leiterbahnpaare auf, wobei das eine Paar zwei erste Leiterbahnen 30,32 und das andere Paar zwei zweite Leiterbahnen 34,36 umfasst. Diese Leiterbahnen sind in einer gemeinsamen Ebene, nämlich der Leiterbahnschicht 24 angeordnet.

Die ersten Leiterbahnen 30 und 32 sind mit dem oberen Antennenelement 12 gekoppelt, während die zweiten Leiterbahnen 34,36 mit dem unteren Antennenelement 16 gekoppelt sind. Damit steht also im Falle der Verwendung der Dual-Band-Antenne 10 als Empfangsantenne an den ersten Leiterbahnen 30,32 das von dem oberen Antennenelement 12 empfangene Signal an, während an den zweiten Leiterbahnen 34 und 36 das von dem unteren Antennenelement 16 empfangene Signal ansteht. Hauptaspekt des Dual-Band-Antennen-Designs ist es nun, dass die beiden Kanäle (nämlich die ersten Leiterbahnen 30,32 und die zweiten Leiterbahnen 34,36) ausreichend stark gegeneinander getrennt sind und auf den beiden Kanälen idealerweise ausschließlich die diesen Kanälen zugeordneten Signale mit ihren Frequenzen anliegen.

Die elektromagnetische Kopplung des unteren Antennenelements 16 mit den zweiten Leiterbahnen 34 und 36 erfolgt in an sich bekannter Weise durch zwei Aussparungen 40,42 in der oberen Masseschicht 20, wobei die zweiten Leiterbahnen 34,36 unterhalb jeweils einer der beiden Aussparungen 40,42 verlaufen und diese durchqueren, wie es in den Figuren dargestellt ist. Damit entsteht eine elektromagnetische Kopplung zwischen dem unteren Antennenelement 16 und den zweiten Leiterbahnen 34 und 36 durch die Aussparungen 40 und 42 hindurch.

Unbeabsichtigerweise ist aber nun auch das obere Antennenelement 12 durch die Aussparungen 40 und 42 mit den zweiten Leiterbahnen 34 und 36 elektromagnetisch gekoppelt. Durch Leitungsanpasselemente 44,45 (sogenannte Impedance Matching Stubs) wird nun die Impedanz der zweiten Leiterbahnen 34,36 an die Impedanz des diesen zweiten Leiterbahnen zugeordneten unteren Antennenelements 16 angepasst, was gewährleistet, dass im wesentlichen keine von dem oberen Antennenelement 12 empfangenen Signale in die zweiten Leiterbahnen 34,36 eingekoppelt werden.

Die (elektromagnetische) Kopplung der ersten Leiterbahnen 30,32 mit dem ihnen zugeordneten oberen Antennenelement 12 erfolgt erfindungsgemäß leitungsgebunden, und zwar mit Hilfe zweier elektrischer Leiter 46,48, die sich ausgehend von der Leiterbahnschicht 24 in Richtung der Aufeinanderfolge der verschiedenen Schichten des Mehrschichtenaufbaus durch diesen bis zum oberen Antennenelement 12 erstrecken. Dabei sind die beiden Leiter 46,48 gegenüber der oberen Masseschicht 20 und dem unteren Antennenelement 16, die sie beide durchqueren, elektrisch isoliert. Zu diesem Zweck ist das untere Antennenelement 16 mit zwei Aussparungen 50,52 und die obere Masseschicht 20 ebenfalls mit zwei weiteren Aussparungen 54,56 versehen, wobei die beiden dem Leiter 46 zugeordneten Aussparungen 50,54 und die beiden dem Leiter 48 zugeordneten Aussparungen 52,56 jeweils miteinander fluchten.

In die beiden elektrischen Leiter 46 und 48 wird nun parasitär das von dem unteren Antennenelement 16 empfangene Signal eingekoppelt und damit zu den ersten Leiterbahnen 30 und 32 weitergeleitet. Diese ersten Leiterbahnen 30 und 32 sind in diesem Ausführungsbeispiel mit Leitungsanpasselementen 58,60 in Form von λ/4 decoupling stub (wobei λ die "guided wave length" des zweiten Frequenzbandes ist, auf dem das untere Antennenelement 16 empfängt) versehen, so dass von dem unteren Antennenelement 16 eingekoppelte Signale reflektiert werden und sich nicht über die ersten Leiterbahnen 30,32 ausbreiten können. Zusätzlich weisen die beiden ersten Leiterbahnen 30,32 weitere Leitungsanpasselement 62,64 zur Impedanzanpassung (sogenannte impedance matching stubs) auf.

Das zuvor beschriebene und in der Zeichnung dargestellte Dual-Band-Antennen-Design ermöglicht einen extrem kompakten Aufbau und erfordert insbesondere keine zusätzliche Elektronik für die Aufteilung der empfangenen Signale auf die beiden Frequenzbänder. Die Trennung der Kanäle ist extrem gut; durch Simulationen konnte gezeigt werden, dass die Isolation zwischen beiden Kanälen bei 30 dB liegt.

Wie in Fig. 1 angedeutet ist, können nun an die beiden ersten Leiterbahnen 30 und 32 bzw. an die beiden zweiten Leiterbahnen 34 und 36 elektrische bzw. elektronische Komponenten/Bauteile 66,68 (sogenannte 90° Hybrids) angeschlossen werden, wie es für den Empfang (oder das Senden) von zirkular polarisierter elektromagnetischer Wellen erforderlich ist. An den Ausgängen 70,72 dieser Komponenten 66,68 lassen sich also dann die von den beiden Antennenelementen 12,16 empfangenen Signale getrennt voneinander und schmalbandig zur Weiterverarbeitung in einem Satellitenempfänger (bzw. Satellitensender) abgreifen.

## Patentansprüche

1. Dual-Band-Antenne, für Satellitennavigationsanwendungen, mit einem Mehrschichtenaufbau, der versehen ist mit
- einem oberen ersten Antennenelement (12) zum Empfang elektromagnetischer Wellen mit einer Frequenz in einem ersten Frequenzband,
- einem unterhalb des ersten Antennenelements (12) angeordneten unteren zweiten Antennenelement (16) zum Empfang elektromagnetischer Wellen mit einer Frequenz in einem zweiten Frequenzband,
- zwei übereinander angeordneten ersten und zweiten elektrisch leitenden Masseschichten (20,28), die ihrerseits unterhalb des unteren zweiten Antennenelements (16) angeordnet sind, und
- einer zwischen den Masseschichten (20,28) angeordneten Leiterbahnschicht (24) mit zwei ersten Leiterbahnen (30,32) zur elektromagnetischen Kopplung mit dem ersten Antennenelement (12) und mit zwei zweiten Leiterbahnen (34,36) zur elektromagnetischen Kopplung mit dem zweiten Antennenelement (16),
- wobei die dem unteren zweiten Antennenelement (16) zugewandte erste Masseschicht (20) zwei Aussparungen (40,42) aufweist und unterhalb jeder Aussparung (40,42) eine zweite Leiterbahn (34,36) verläuft,
- wobei die zwei ersten Leiterbahnen (30,32) mittels jeweils eines elektrischen Leiters (46,48), der sich durch die erste Masseschicht (20) und das untere zweite Antennenelement (16) hindurch und gegenüber diesen elektrisch isoliert erstreckt, mit dem oberen ersten Antennenelement (12) verbunden ist,
- zwei mit den beiden ersten Leiterbahnen (30,32) gekoppelte erste Leitungsanpasselemente (58,60,62,64) zur Unterdrückung der Einkopplung von über das untere zweite Antennenelement (16) empfangenen und in den elektrischen Leiter (46,48) eingekoppelten elektromagnetischen Wellen mit einer Frequenz im zweiten Frequenzband in die beiden ersten Leiterbahnen (30,32),
- zwei mit den beiden zweiten Leiterbahnen (34,36) gekoppelte zweite Leitungsanpasselemente (44,45) zur Unterdrückung der Einkopplung von über das obere erste Antennenelement (12) empfangenen elektromagnetischen Wellen im ersten Frequenzband in die beiden zweiten Leiterbahnen (34,36) und
- mehreren dielektrische Schichten (14,18,22,26), die zwischen den übereinanderliegenden Antennenelementen (12,16), Masseschichten (20,28) und Leiterbahnschicht (24) angeordnet sind.

2. Dual-Band-Antenne nach Anspruch 1, **dadurch gekennzeichnet, dass** die beiden Antennenelemente (12,16) rechteckig sind.

3. Dual-Band-Antenne nach Anspruch 2, **dadurch gekennzeichnet, dass** die beiden Antennenelemente (12,16) quadratisch sind.

4. Dual-Band-Antenne nach einem der Ansprüche 1 bis 3, **dadurch gekennzeichnet, dass** die geometrischen Schwerpunkte der beiden Antennenelemente (12,16) übereinander angeordnet sind, wobei das untere zweite Antennenelement (16) über den Rand des oberen ersten Antennenelements (12) überseht.

5. Dual-Band-Antenne nach Anspruch 4, **dadurch gekennzeichnet, dass** das untere Antennenelement (16) allseitig über den Rand des oberen ersten Antennenelements (12) überseht.

6. Dual-Band-Antenne nach einem der Ansprüche 1 bis 5, **dadurch gekennzeichnet, dass** an die beiden ersten Leiterbahnen (30,32) eine erste Komponente für zirkular polarisierte Wellen mit einer Frequenz im ersten Frequenzband und an die beiden zweiten Leiterbahnen (34,36) eine zweite Komponente für zirkular polarisierte Wellen mit einer Frequenz im zweiten Frequenzbereich anschließbar ist.

7. Dual-Band-Antenne nach einem der Ansprüche 1 bis 6, **dadurch gekennzeichnet, dass** jedes erste Leitungsanpasselement in Form von λ/4 decoupling stub zur Reflektion von über das untere zweite Antennenelement (16) in den elektrischen Leiter (46,48) eingekoppelten elektromagnetischen Wellen mit einer Frequenz im zweiten Frequenzband ausgebildet ist, wobeï λ die "guided wave lenght" des zweiten Frequenzbandes ist.

8. Dual-Band-Antenne nach einem der Ansprüche 1 bis 7, **dadurch gekennzeichnet, dass** jedes zweite Leitungsanpasselement zur Anpassung der Impedanz der zweiten Leiterbahn (34,36) an das untere zweite Antennenelement (16) zwecks Einkopplung von i nur elektromagnetischer Wellen mit einer Frequenz im zweiten Frequenzband in die zweite Leiterbahn (34,36) ausgebildet ist.

9. Verwendung einer Dual-Band-Antenne nach einem der vorhergehenden Ansprüche als Sende- oder Empfangsantenne.

10. Verwendung nach Anspruch 9 als Sende- oder Empfangsantenne für die Satellitennavigation.

11. Verwendung nach Anspruch 10, **dadurch gekennzeichnet, dass** für die Satellitennavigation das GALILEO-Satellitensystem verwendet wird.

12. Verwendung nach einem der Ansprüche 9 bis 11, **dadurch gekennzeichnet, dass** die Dual-Band-Antenne zum Senden von zirkular polarisierten Wellen eingesetzt wird.

13. Verwendung nach einem der Ansprüche 9 bis 12, **dadurch gekennzeichnet, dass** die Dual-Band-Antenne zum Empfangen von zirkular polarisierten Wellen eingesetzt wird.

## Claims

1. A dual band antenna for satellite navigation applications, comprising a multilayer structure provided with
- an upper, first antenna element (12) for receiving electromagnetic waves having a frequency in a first frequency band,
- a lower, second antenna element (16) arranged below the first antenna element (12) for receiving electromagnetic waves having a frequency in a second frequency band,
- two electrically conductive ground layers (20,28), a first one and a second one, arranged one above the other and both arranged below the lower, second antenna element (16), and
- a conducting-path layer (24) arranged between the ground layers (20,28) and comprising two first conductive paths (30,32) for electromagnetically coupling with the first antenna element (12) and having two second conductive paths (34,36) for electromagnetically coupling with the second antenna element (16),
- the first ground layer (20) facing the lower, second antenna element (16) comprising two apertures (40,42), and each aperture (40,42) having a second conductive path (34,36) extending below it,
- the two first conductive paths (30,32) being connected to the upper, first antenna element (12) by means of a respective electrical conductor (46,48) which extends through the first ground layer (20) and the lower, second antenna element (16) and is electrically insulated from the first ground layer and the lower second antenna element,
- two first line adjustment elements (58,60,62,64) coupled with the two first conductive paths (30,32) for suppressing the coupling, into the two first conductive paths (30,32), of electromagnetic waves having a frequency in the second frequency band which are received via the lower, second antenna element (16) and coupled into the electrical conductor (46,48),
- two second line adjustment elements (44,45) coupled with the two second conductive paths (34,36) for suppressing the coupling, into the two second conductive paths (34,36), of electromagnetic waves in the first frequency band which are received via the upper, first antenna element (12), and
- a plurality of dielectric layers (14,18,22,26) arranged between the antenna elements (12,16), the ground layers (20,28) and the conducting-path layer (24) that are located one above the other.

2. The dual band antenna according to claim 1, **characterized in that** the two antenna elements (12,16) are rectangular.

3. The dual band antenna according to claim 2, **characterized in that** the two antenna elements (12,16) are quadratic.

4. The dual band antenna according to any one of claims 1 to 3, **characterized in that** the geometrical centers of gravity of the two antenna elements (12,16) are arranged above each other, with the lower, second antenna element (16) extending beyond the edge of the upper, first antenna element (12).

5. The dual band antenna according to claim 4, **characterized in that** the lower antenna element (16) extends beyond the edge of the upper, first antenna element (12) on all sides.

6. The dual band antenna according to any one of claims 1 to 5, **characterized in that** the two first conductive paths (30,32) are configured for connection thereto of a first component for circularly polarized waves having a frequency in the first frequency range, and the two second conductive paths (34,36) are configured for connection thereto of a second component for circularly polarized waves having a frequency in the second frequency range.

7. The dual band antenna according to any one of claims 1 to 6, **characterized in that** each first line adjustment element is configured in the form of a λ/4 decoupling stubs for reflection of electromagnetic waves of a frequency in the second frequency band which have been coupled into the electrical conductor (46,48) via the lower, second antenna element (16), wherein A is the guided wavelength of the second frequency band.

8. The dual band antenna according to any one of claims 1 to 7, **characterized in that** each second line adjustment element is configured for adapting the impedance of the second conductive path (34,36) to the lower, second antenna element (16) for coupling into the second conductive path (34,36) only electromagnetic waves of a frequency in the second frequency band.

9. Use of the dual band antenna according to any one of the preceding claims as a transmitting or receiving antenna.

10. Use according to claim 9 as a transmitting or receiving antenna for satellite navigation.

11. Use according to claim 10, **characterized in that**, for satellite navigation, use is made of the GALILEO satellite system.

12. The use according to any one of claims 9 to 11, **characterized in that** the dual band antenna is used for transmitting circularly polarized waves.

13. The use according to any one of claims 9 to 12, **characterized in that** the dual band antenna is used for receiving circularly polarized waves.

## Revendications

1. Antenne double bande pour usage à navigation satellite, ayant une conception multicouche qui est pourvue
- d'un premier élément d'antenne (12) supérieur pour la réception d'ondes électromagnétiques d'une fréquence dans une première bande de fréquences,
- d'un deuxième élément d'antenne (16) inférieur, disposé en-dessous du premier élément d'antenne (12), pour la réception d'ondes électromagnétiques d'une fréquence dans une seconde bande de fréquences,
- deux couches de masse (20, 28), première et deuxième, électriquement conductrices disposées l'une sur l'autre qui, quant à elles, sont disposées en-dessous du deuxième élément d'antenne (16) inférieur, et
- d'une couche de pistes conductrices (24) disposée entre les couches de masse (20, 28), avec deux premières pistes conductrices (30, 32) pour un couplage électromagnétique avec le premier élément d'antenne (12) et avec deux deuxièmes pistes conductrices (34, 36) pour un couplage électromagnétique avec le deuxième élément d'antenne (16),
- la première couche de masse (20) tournée vers le deuxième élément d'antenne (16) inférieur comprenant deux échancrures (40, 42) et une deuxième piste conductrice (34, 36) s'étendant en-dessous de chaque échancrure (40, 42),
- les deux premières pistes conductrices (30, 32) étant raccordées chacune au premier élément d'antenne (12) supérieur par un conducteur électrique respectif (46, 48) qui s'étend à travers la première couche de masse (20) et le deuxième élément d'antenne (16) inférieur et qui est isolé électriquement par rapport à ceux-ci,
- de deux premiers éléments d'adaptation de ligne (58, 60,62, 64), couplés aux deux premières pistes conductrices (30, 32), pour la suppression d'une injection dans les premières pistes conductrices (30, 32), d'ondes électromagnétiques d'une fréquence dans la seconde bande de fréquences reçues via le deuxième élément d'antenne (16) inférieur et injectées dans le conducteur électrique (46, 48),
- de deux deuxièmes éléments d'adaptation de ligne (44, 45), couplés aux deux deuxièmes pistes conductrices (34, 36), pour la suppression d'une injection dans les deuxièmes pistes conductrices (34, 36), d'ondes électromagnétiques d'une fréquence dans la première bande de fréquences reçues via le premier élément d'antenne (12) supérieur et
- de plusieurs couches diélectriques (14, 18, 22, 26) qui sont disposées entre les éléments d'antenne (12, 16), les couches de masse (20, 28) et la couche de pistes conductrices (24), disposés les uns au-dessus des autres.

2. Antenne double bande selon la revendication 1, **caractérisé en ce que** les deux éléments d'antenne (12, 16) sont rectangulaires.

3. Antenne double bande selon la revendication 2, **caractérisé en ce que** les deux éléments d'antenne (12, 16) sont carrés.

4. Antenne double bande selon l'une des revendications 1 à 3, **caractérisé en ce que** les barycentres géométriques des deux éléments d'antenne (12, 16) sont disposés l'un au-dessus de l'autre, le deuxième élément d'antenne (16) inférieur dépassant du bord du premier élément d'antenne (12) supérieur.

5. Antenne double bande selon la revendication 4, **caractérisé en ce que** l'élément d'antenne inférieur (16) dépasse de tous les côtés du bord du premier élément d'antenne (12) supérieur.

6. Antenne double bande selon l'une des revendications 1 à 5, **caractérisé en ce qu'**une première composante pour des ondes polarisées de façon circulaire d'une fréquence dans la première bande de fréquences est susceptible d'être raccordée aux deux premières pistes conductrices (30, 32) et qu'une deuxième composante pour des ondes polarisées de façon circulaire d'une fréquence dans la seconde bande de fréquences est susceptible d'être raccordée aux deux deuxièmes pistes conductrices (34, 36).

7. Antenne double bande selon l'une des revendications 1 à 6, **caractérisé en ce que** chaque premier élément d'adaptation de ligne ayant la forme d'un élément de découplage λ/4 (« λ/4 decoupling stub ») est configuré pour la réflexion d'ondes électromagnétiques d'une fréquence dans la seconde bande de fréquences injectées dans le conducteur électrique (46, 48) via le deuxième élément d'antenne (16), λ étant la longueur d'ondes guidée (« guided wave length ») de la seconde bande de fréquences.

8. Antenne double bande selon l'une des revendications 1 à 7, **caractérisé en ce que** chaque deuxième élément d'adaptation de ligne est configuré pour une adaptation de l'impédance de la deuxième piste conductrice (34, 36) au deuxième élément d'antenne (16) inférieur aux fins d'une injection des seules ondes électromagnétiques d'une fréquence dans la seconde bande de fréquences dans la deuxième piste conductrice (34, 36).

9. Utilisation d'une antenne double bande selon l'une des revendications précédentes comme antenne d'émission ou de réception.

10. Utilisation selon la revendication 9 comme antenne d'émission ou de réception pour la navigation satellite.

11. Utilisation selon la revendication 10, **caractérisée en ce que** le système satellite GALILEO est utilisé pour la pour la navigation satellite.

12. Utilisation selon l'une des revendications 9 à 11, **caractérisée en ce que** l'antenne double bande est utilisée pour l'émission d'ondes polarisées de façon circulaire.

13. Utilisation selon l'une des revendications 9 à 12, **caractérisée en ce que** l'antenne double bande est utilisée pour la réception d'ondes polarisées de façon circulaire.
